# FASCICULE DE BREVET EUROPEEN

(11) **EP 0 201 062 B1**
(45) Date de publication et mention de la délivrance du brevet: **27.02.1991**
(21) Numéro de dépôt: 86106059.8
(22) Date de dépôt: 02.05.1986
(51) Int. Cl.: A63B 71/06

(54) **Marqueur de score pour le tennis**
Spielstandanzeiger für Tennis
Score indicating device for tennis

(30) Priorité: 08.05.1985 CH 1945/85
(43) Date de publication de la demande: 17.12.1986
(73) Titulaire: Droz, François, 2300 La Chaux-de-Fonds (CH)
(72) Inventeur: Droz, François, 2300 La Chaux-de-Fonds (CH)
(74) Mandataire: Gresset, Jean (FR)

(56) Documents cités:
- EP-A- 0 024 552
- DE-U- 1 976 518
- DE-U- 8 108 378
- DE-U- 8 531 475
- US-A- 4 172 595

## Description

La présente invention se rapporte au marquage du score lors des parties de tennis. Elle concerne, plus particulièrement, un dispositif de petites dimensions permettant à un joueur de tennis de marquer lui-même le score de la partie.

Le brevet US 4.172.595 décrit un marqueur de score du type ci-dessus, qui s'adapte à l'extrémité du manche de la raquette dont il épouse la forme octogonale. Il est essentiellement constitué d'une base percée de deux fentes parallèles et de deux curseurs respectivement engagés dans ces fentes le long desquelles des moyens d'indexage permettent de les immobiliser en quatre positions déterminées correspondant respectivement aux points 0,15,30 et 40.

Un tel système n'offre pas cependant la possibilité d'indiquer, lorsque les deux joueurs ont atteint un score de 40, s'il y a égalité ou, dans le cas contraire, à quel joueur appartient l'avantage. Or cette information est, elle aussi, très utile au joueur.

Cette possibilité n'est offerte que très imparfaitement par le marqueur du document DE-U-85 31 475 qui comporte quatre curseurs, dont deux servent à l'indication des points d'un jeu.

La présente invention a pour but de fournir un marqueur de score pour le tennis qui permette d'afficher cette information de manière claire et simple.

Ce but est atteint grâce aux moyens revendiqués.

Les caractéristiques de l'invention ressortiront de la description qui va suivre, faite en regard des dessins annexés, et donnant, à titre explicatif mais nullement limitatif, diverses formes de réalisation avantageuse d'un tel marqueur. Sur ces dessins, où les mêmes éléments sont désignés par les mêmes numéros de référence:
- la figure 1 est une vue en plan d'une première réalisation d'un marqueur de score selon l'invention;
- la figure 2 est une vue en coupe du marqueur de la figure 1;
- la figure 3 illustre la possibilité de porter le marqueur selon l'invention en pendentif;
- la figure 4 représente une variante de l'invention dans laquelle le marqueur est associé à un bracelet;
- les figures 5, 6 et 7 montrent d'autres formes de réalisation du marqueur;
- la figure 8 représente l'association du marqueur à une montre; enfin,
- la figure 9 illustre la possibilité d'accrocher le marqueur au tamis d'une raquette de tennis.

Le marqueur représenté sur les figures 1 et 2 a, comme élément de base, une plaquette 10 en forme de disque, qui est percée de trois fentes rectilignes allongées 12,14 et 16, formant la lettre U. Les fentes 12 et 14, qui ont la même longueur, sont parallèles à l'axe x'x du disque et disposées symétriquement par rapport à lui. Elles sont décalées vers la moitié supérieure (sur la figure 1) du disque, laissant ainsi, dans sa moitié inférieure, la place pour la fente 16. Celle-ci est perpendiculaire à l'axe x'x et a une longueur qui correspond grossièrement à la distance séparant les bords extérieurs des fentes parallèles 12 et 14.

Les trois fentes ont, dans le sens de l'épaisseur de la plaquette 10, des profils tout à fait identiques. Comme le montre la figure 2, chaque fente, délimitée par deux parois parallèles, débouche sur la face avant 10a de la plaquette par une portion évasée 18 (pour des raisons de simplification, non représentée sur la figure 1) et sur sa face arrière 10b par une simple rainure rectangulaire 20. Celle-ci est elle-même percée de petits logements cylindriques, ou crans de positionnement, 22 qui sont centrés sur l'axe des fentes. Les fentes 12 et 14 comportent quatre de ces logements, régulièrement espacés. La fente 16 n'en comporte que trois. Le logement du milieu est centré sur l'axe x'x de la plaquette, tandis que les deux autres se trouvent dans le prolongement des axes des fentes 12 et 14.

Des inscriptions 0, 15, 30 et 40 sont avantageusement portées, entre les fentes 12 et 14, au niveau de leurs quatre crans de positionnement 22. La lettre D, pour "DEUCE" (signifiant "égalité à quarante"), est inscrite en face du cran central de la fente 16, tandis que la lettre A, pour "AVANTAGE", est inscrite en face de ses deux autres crans.

Les trois fentes 12, 14 et 16 sont destinées à recevoir chacune un curseur 24 réalisé en un matériau élastiquement déformable. Celui-ci comporte un corps 26 et, à ses extrémités respectives, une tête arrondie 28 prenant appui sur la face avant 10a et une embase circulaire 30 de diamètre correspondant à celui des crans de positionnement 22. Le corps 26 présente deux faces planes parallèles qui sont en regard des parois de la fente. L'embase et le corps sont coupés en deux par une entaille médiane 32. L'introduction des curseurs dans les fentes est facilitée par la présence des portions évasées 18.

Le curseur 24 est montré, sur les figures 1 et 2, dans les deux états qu'il peut occuper, selon sa position le long de la fente. Lorsque, comme représenté sur la partie droite des figures (fente 14), le curseur ne se trouve pas au niveau d'une des inscriptions portées sur la face 10a de la plaquette, son embase 30 est coincée entre les parois de la fente et l'entaille 32 permet aux deux moitiés du corps 26 de se rapprocher. Lorsque, comme représenté sur la partie gauche des figures (fente 12), le curseur est amené au niveau d'une inscription de la plaquette, l'embase 30 prend place dans le cran de positionnement 22, en même temps que les deux moitiés du corps 26 s'écartent, du fait de leur élasticité, pour reprendre leur position de repos.

La plaquette de base 10 et les trois curseurs 24 sont avantageusement réalisés en plastique, tel qu'un polystyrène ou un produit commercialisé sous le nom de "Delrin". Bien entendu, rien ne s'oppose à ce que la plaquette soit réalisée en métal. Il est préférable, aussi, que la plaquette et les curseurs soient de couleurs différentes.

Ainsi est réalisé un marqueur de score pour le tennis, qui est à la fois simple, robuste, léger, peu coûteux et d'utilisation facile. Ce dispositif permet au joueur non seulement de marquer lui-même ses points et ceux de son adversaire en plaçant les curseurs des fentes 12 et 14 au niveau des inscriptions 0, 15, 30 et 40, mais aussi d'indiquer s'il y a égalité et, dans le cas contraire, à quel joueur appartient l'avantage en plaçant le curseur de la fente 16 niveau respectivement de l'inscription D ou de l'inscription A se trouvant dans le prolongement de la fente 12 ou 14 attribuée au joueur qui l'avantage.

Il est utile de fixer sur la face arrière 10b de la plaquette un adhésif double-face 34 permettant de coller le marqueur sur une raquette de tennis, de préférence à l'extrémité de son manche. Naturellement, tout autre moyen de fixation, notamment par vissage ou collage, peut être utilisé.

La raquette n'est pas le seul support auquel le marqueur selon l'invention peut être fixé. Par exemple, comme représenté sur la figure 3, la plaquette 10 peut comporter une oreille 36, ou tout moyen analogue, pour y accrocher une chaîne ou cordelette 38 permettant de porter le marqueur en pendentif. Celui-ci peut aussi, comme illustré par la figure 4, être fixé ou intégré à un bracelet 40 pour être porté comme une montre.

L'invention n'est pas limitée à une forme particulière de plaquette. Rien ne s'oppose, par exemple, à ce qu'elle soit de forme ovale, carrée, rectangulaire, voire triangulaire ou trapézoïdale. Il est particulièrement intéressant, lorsque le marqueur est destiné à s'adapter à l'extrémité du manche de raquette, de donner à la plaquette 10 la même forme que cette extrémité, généralement octogonale, ainsi que représenté sur la figure 5.

En ce qui concerne les trois fentes de marquage, d'autres dispositions que celle représentée sur les figures 1,2,3,4 et 5 peuvent être adoptées, dans lesquelles les deux fentes de marquage des points sont disposées symétriquement, tandis que la fente de marquage de l'égalité ou de l'avantage est disposée pour que ses deux extrémités se trouvent respectivement, de manière non équivoque,à proximité des fentes de points.

C'est ainsi, par exemple, qu'une disposition en H peut être utilisée ou que, comme représenté sur la figure 6, les trois fentes peuvent être disposées le long des côtés d'un triangle isocèle ou équilatéral (dans le cas de la figure). La fente d'égalité-avantage 16 se trouve sur la base du triangle et les fentes de points 12 et 14 sont le long de ses deux côtés égaux. Ces dernières sont symètriques par rapport à un axe x'x sur lequel la fente 16 a son point milieu. On notera au passage que cette figure donne un exemple de réalisation d'une plaquette 10 de forme carrée.

La figure 7 donne l'exemple d'une autre réalisation, dans laquelle les fente de points 12 et 14 sont des arcs de cercle symétriques par rapport à un axe x'x. La fente 16, rectiligne, est alors disposée selon l'axe y'y, perpendiculaire des deux axes, au centre du cercle. La plaquette de base 10 a, dans cet exemple, une forme circulaire.

On se réfèrera maintenant à la figure 8 qui illustre la possibilité d'utiliser comme élément de base 10 la carrure d'une montre-bracelet qui, dans l'exemple représenté, a une forme arrondie. Les fentes de points 12 et 14 s'étendent alors respectivement de 8 à 11h. et de 4 à 1h., tandis que la fente 16, dont le point milieu est sur 6h., s'étend de 5 à 7h..

La figure 9, enfin, montre une réalisation particulière du marqueur selon l'invention, dans laquelle la plaquette de base 10, de forme rectangulaire, possède sur deux côtés opposés deux paires de pattes 42, en forme de gouttière, permettant l'accrochage au tamis 44 d'une raquette, dans sa partie la plus proche du manche. La souplesse du tamis est alors mise à profit pour que, le marqueur étant appliqué sur une corde, ses pattes 42 réalisent la fixation en s'accrochant sur les deux cordes adjacentes.

Il faut signaler, aussi, qu'au lieu d'être fixée à l'extrémité du manche d'une raquette, la base peut y être carrément incorporée.

Afin d'assurer que, dans leur position représentée sur la partie droite de la figure 2, les curseurs 24 ne puissent être facilement extraits, il est avantageux de prévoir, à la base des parois de chaque fente, entre les crans de positionnement 22, de petits épaulements 46 (représentés seulement sur la figure 2) qui sont espacés l'un de l'autre d'une distance inférieure au diamètre des crans et ont sensiblement la même profondeur que ceux-ci. Les extrémités des embases 30 viennent ainsi prendre place dans ces épaulements de manière à garantir l'ancrage des curseurs dans la base pour toute position de ceux-ci le long de leur fente.

## Revendications

1. Marqueur de score pour le tennis comprenant:
- une base comportant deux fentes de même longueur disposées symétriquement et constituant des échelles pour le marquage des points respectifs 0, 15, 30 et 40 des joueurs;
- deux curseurs respectivement disposés dans lesdites fentes, le long desquelles ils peuvent coulisser; et
- des moyens de positionnement servant à retenir les curseurs des deux fentes dans quatre positions déterminées où ils affichent les points 0, 15, 30 et 40;
caractérisé en ce qu'il comprend en outre une troisième fente disposée pour que ses deux extrémités se trouvent respectivement, de manière non équivoque, à proximité des deux autres fentes, pour indiquer, lorsque les deux joueurs ont atteint le score de 40, s'il y a égalité ou, dans le cas contraire, à qui appartient l'avantage; et un curseur disposé dans ladite fente, le long de laquelle il peut coulisser; et
- en ce que lesdits moyens de positionnement servent également à retenir le curseur de la troisième fente dans trois positions déterminées où il indique, en position médiane, que les deux joueurs sont à égalité et, dans les deux positions extrêmes, que l'avantage appartient au joueur dont les points sont affichés sur l'échelle la plus proche.

2. Marqueur de score selon la revendication 1, caractérisé :
- en ce que lesdits moyens de positionnement sont constitués par des logements ménagés dans la face arrière de la base et centrés sur les fentes, ces logements, régulièrement espacés, étant au nombre de quatre pour les fentes de marquage des points et de trois pour la troisième fente; et
- en ce que lesdits curseurs, réalisés en un matériau élastiquement déformable, comportent chacun un corps adapté à coulisser dans sa fente et, aux extrémités respectives dudit corps, une tête prenant appui sur la face avant de la base et une embase de forme complémentaire de celle desdits logements, le corps et l'embase comportant une entaille médiane grâce à laquelle ladite embase est, selon la position du curseur, soit positionnée dans un logement soit coincée entre les parois de la fente.

3. Marqueur de score selon l'une des revendications 1 et 2, caractérisé en ce que ladite base est de forme octogonale.

4. Marqueur de score selon l'une des revendications 1 à 3, caractérisé en ce que les fentes de marquage des points sont rectilignes et parallèles, tandis que la troisième fente, également rectiligne, leur est perpendiculaire.

5. Marqueur de score selon l'une des revendications 1 à 3, caractérisé en ce que les trois fentes sont disposées le long des côtés d'un triangle.

6. Marqueur de score selon l'une des revendications 1 à 3, caractérisé en ce que les fentes de marquage des points sont des arcs de cercle, symétriques par rapport à un diamètre dudit cercle, tandis que la troisième fente est rectiligne, a son point milieu au centre du cercle et est disposée perpendiculairement audit diamètre.

7. Marqueur de score selon l'une des revendications 1 à 6, caractérisé en ce que ladite base est constituée par la carrure d'une montre et en ce que les trois fentes sont réparties le long de ladite carrure.

8. Marqueur de score selon l'une quelconque des revendications 1 à 6, caractérisé en ce qu'il comporte des moyens permettant de le fixer à un support.

9. Marqueur de score selon la revendication 8, caractérisé en ce que lesdits moyens sont un adhésif double-face.

10. Marqueur de score selon la revendication 8, caractérisé en ce que lesdits moyens sont constitués par des pattes recourbées permettant de l'accrocher au tamis d'une raquette.

11. Marqueur de score selon l'une des revendications 1 à 6, caractérisé en ce que sa base est intégrée à un bracelet.

12. Marqueur de score selon l'une des revendications 1 à 6, caractérisé en ce que sa base est intégrée à l'extrémité du manche d'une raquette.

## Claims

1. A score marker for tennis comprising :
- a base provided with two slots of the same length symmetrically arranged and constituting scales for marking respectively the points 0, 15, 30 and 40 of the players;
- two cursors respectively placed in said slots so as to be able to be slid therealong; and
- positioning means serving to retain the cursors of the two slots in four predetermined positions in which they display the points 0, 15, 30 and 40;
characterized :
- in that it further comprises a third slot placed in a manner such that its two ends are unambiguously located respectively in proximity to the two first slots so as to indicate, once the opposing players have achieved the score of 40, whether there is equality or, if not, to which the advantage belongs; and a cursor placed in said slot, along which it can be slid; and
- in that said positioning means also serve to retain the cursor of the third slot in three predetermined positions in the central position of which it indicates equality of the players and in the two end positions that the advantage belongs to the player whose points are displayed on the closest scale.

2. A score marker according to claim 1, characterized:
- in that said positioning means are formed by receptacles provided in the rear surface of the base and centered on the slots, these receptacles being evenly spaced and there being four receptacles for the point marking slots and three receptacles for the third slot; and
- in that said cursors are formed from an elastically deformable material each comprising a body adapted to slide in its slot having at the respective ends of said body a head supported on the top surface of the base and a shoulder of complementary form to that of said receptacles, the body and the shoulder including a central notch whereby said shoulder in accordance with the cursor position is either positioned within a receptacle or jammed between the walls of the slot.

3. A score marker according to any one of claims 1 or 2, characterized in that said base is of octagonal form.

4. A score marker according to any one of claims 1 to 3, characterized in that said point marking slots are rectilinear and parallel to one another while the third slot likewise rectilinear is perpendicular to them.

5. A score marker according to any one of claims 1 to 3, characterized in that the three slots are disposed along the sides of a triangle.

6. A score marker according to any one of claims 1 to 3, characterized in that the point marking slots are arcs of a circle symmetrically placed relative to a diameter of said circle, while the third slot is rectilinear with its center at the center of the circle and positioned perpendicular to said diameter.

7. A score marker according to any one of claims 1 to 6, characterized in that said base is formed by the caseband of a watch and in that the three slots are distributed along said caseband.

8. A score marker according to any one of claims 1 to 6, characterized in that it includes means for the fastening thereof to a support.

9. A score marker according to any one of claims 1 to 6, characterized in that said means comprise a double surface adhesive.

10. A score marker according to claim 8, characterized in that said means are formed by bent hooks enabling attachment of said marker to the stringing of a racket.

11. A score marker according to any one of claims 1 to 6, characterized in that its base is fixed to a bracelet.

12. A score marker according to any one of claims 1 to 6, characterized in that its base is fixed to the end of the handle of a racket.

## Patentansprüche

1. Tennis-Spielstandanzeiger, umfassend:
- eine Basis mit zwei symmetrisch angeordneten Schlitzen gleicher Länge, die Skalen zum Markieren der Punkte 0, 15, 30 bzw. 40 der Spieler bilden,
- zwei jeweils in den Schlitzen angeordnete und längs derselben verschiebliche Marker, und
- Positioniermittel zum Halten der Marker der beiden Schlitze in vier bestimmten Positionen, in denen sie die Punkte 0, 15, 30 und 40 markieren,
dadurch gekennzeichnet, daß er außerdem einen dritten Schlitz umfaßt, der so angeordnet ist, daß sich seine beiden Enden in eindeutiger Weise nahe den beiden anderen Schlitzen befinden, um dann, wenn beide Spieler den Spielstand 40 erreicht haben, Gleichstand anzuzeigen oder, im anderen Falle, wer im Vorteil ist, sowie einen längs dieses Schlitzes verschieblichen Marker, und
dadurch, daß die Positioniermittel gleichermaßen zum Halten des Markers des dritten Schlitzes in drei bestimmten Positionen dienen, wo er in der Mittelposition Gleichstand beider Spieler anzeigt und in den Endpositionen, daß derjenige Spieler im Vorteil ist, dessen Punkte auf der nächstgelegenen Skala angezeigt werden.

2. Spielstandanzeiger nach Anspruch 1, dadurch gekennzeichnet,
- daß die Positioniermittel durch in die Rückseite der Basis eingearbeitete und auf den Schlitz zentrierte Ausnehmungen gebildet sind, die regelmäßig beabstandet sind und von denen für die Punkteanzeige-Schlitze vier und für den dritten Schlitz drei vorgesehen sind, und
- dadurch, daß die aus einem elastisch deformierbaren Material hergestellten Marker jeweils einen in seinem Schlitz gleitbeweglichen Korpus und an dessen Enden einen sich auf der Frontseite der Basis abstützenden Kopf bzw. einen Fuß mit einer Form komplementär zu der der Ausnehmungen umfaßt, wobei der Korpus und der Fuß einen Mittelspalt aufweisen, dank dem der Fuß je nach der Position des Markers in einer Ausnehmung positioniert ist bzw. zwischen den Schlitzwandungen geklemmt ist.

3. Spielstandanzeiger nach einer der Ansprüche 1 und 2, dadurch gekennzeichnet, daß die Basis von oktogonaler Form ist.

4. Spielstandanzeiger nach einem der Ansprüche 1 bis 3, dadurch gekennzeichnet, daß die Punkteanzeige-Schlitze gerade und parallel sind, während der dritte, ebenfalls gerade Schlitz zu ihnen senkrecht verläuft.

5. Spielstandanzeiger nach einem der Ansprüche 1 bis 3, dadurch gekennzeichnet, daß die drei Schlitze längs den Seiten eines Dreiecks angeordnet sind.

6. Spielstandanzeiger nach einem der Ansprüche 1 bis 3, dadurch gekennzeichnet, daß die Punkteanzeige-Schlitze Kreisbögen sind, symmetrisch bezüglich eines Durchmessers des Kreises angeordnet, während der dritte Schlitz gerade ist, mit seinem Mittelpunkt im Kreiszentrum und senkrecht zu dem genannten Durchmesser angeordnet.

7. Spielstandanzeiger nach einem der Ansprüche 1 bis 6, dadurch gekennzeichnet, daß die Basis von einem Uhrmittelteil gebildet ist und daß die drei Schlitze längs dieses Mittelteiles verteilt sind.

8. Spielstandanzeiger nach einer der Ansprüche 1 bis 6, dadurch gekennzeichnet, daß er Mittel zur Befestigung an einem Suppert aufweist.

9. Spielstandanzeiger nach Anspruch 8, dadurch gekennzeichnet, daß die Mittel einen doppelseitigen Kleber umfassen.

10. Spielstandanzeiger nach Anspruch 8, dadurch gekennzeichnet, daß die Mittel von rückgebogenen Krallen gebildet sind, die sein Einhängen in der Bespannung eines Schlägers ermöglichen.

11. Spielstandanzeiger nach einem der Ansprüche 1 bis 6, dadurch gekennzeichnet, daß seine Basis in ein Armband integriert ist.

12. Spielstandanzeiger nach einem der Ansprüche 1 bis 6, dadurch gekennzeichnet, daß seine Basis in das Griffende eines Schlägers integriert ist.
